# FASCICULE DE BREVET EUROPEEN

(11) **EP 3 904 680 B1**
(45) Date de publication et mention de la délivrance du brevet: **29.05.2024**
(21) Numéro de dépôt: 21170032.3
(22) Date de dépôt: 23.04.2021
(51) Int. Cl.: F04B 9/10, F04B 11/00, F04B 17/00, F04B 17/03, F04B 17/05, F04B 23/04, F04B 23/06

(54) **DISPOSITIF D ENTRAÎNEMENT D'UNE POMPE À TRÈS HAUTE PRESSION COMPRENANT UN SYSTÈME DE RÉGULATION HYDRAULIQUE PRÉCIS ET SÉCURISÉ**
ANTRIEBSVORRICHTUNG FÜR EINE PUMPE FÜR SEHR HOHEN DRUCK MIT EINEM PRÄZISEN UND SICHEREN HYDRAULISCHEN REGELUNGSSYSTEM
DRIVING DEVICE FOR A VERY HIGH PRESSURE PUMP WITH A PRECISE AND SAFE HYDRAULIC REGULATION SYSTEM

(30) Priorité: 28.04.2020 FR 2004240
(43) Date de publication de la demande: 03.11.2021
(73) Titulaire: ORTEC EXPANSION, 13799 Aix En Provence Cedex 3 (FR)
(72) Inventeur: RIVARD, Daniel, 75007 Paris (FR)
(74) Mandataire: Gevers & Orès

(56) Documents cités:
- DE-A1-102011 105 006
- FR-A1- 2 698 130
- US-A1- 2002 166 532
- US-A1- 2019 195 210

## Description

### DOMAINE TECHNIQUE

La présente invention concerne un dispositif d'entraînement d'au moins une pompe à très haute pression et un système de génération de très haute pression comprenant un tel dispositif d'entraînement.

### ÉTAT DE LA TECHNIQUE

Plus particulièrement, bien que non exclusivement, la présente invention s'applique à l'entraînement d'une pompe volumétrique à pistons à très haute pression (1000 bars ou plus). Une telle pompe doit être en mesure de débiter, à la pression souhaitée, l'exacte demande du ou des opérateurs, lors d'opérations industrielles telles que le décapage de surfaces, le nettoyage de tubes d'échangeurs et toute opération à haute pression, rencontrée lors de travaux industriels.

L'entraînement d'une pompe volumétrique à pistons, de par sa conception, réalisée sans système de régulation de puissance et ayant pour contrainte d'alimenter plusieurs outils à la fois, pose des problèmes importants, avec pour conséquence, des puissances souvent inutilisées ou mal utilisées.

En effet, une pompe à très haute pression à pistons est une pompe volumétrique dont le débit varie en fonction de la vitesse. Les moteurs d'entraînement (diesel ou électrique) de ce type de pompe présentent, généralement, un régime fixe ou peu modulable. Plus particulièrement :
- un moteur diesel peut faire varier son régime sur une plage de 1200 tours/minute à 1800 tours/minute. Il est possible de monter entre le moteur et la pompe, une boîte de vitesses, mais la plage d'utilisation à ce régime reste faible et lors de la fermeture du débit, des surpressions apparaissent dans le réseau à très haute pression, qui sont dangereuses ; et
- un moteur électrique peut présenter une vitesse variable, mais l'inertie du moteur nécessite l'utilisation d'un moteur-frein et malgré ce dernier, lors de la fermeture d'un débit utilisé, des surpressions apparaissent dans le réseau à très haute pression, et celles-ci sont très dangereuses.

Cette situation génère des consommations de carburant ou d'électricité coûteuses, des usures inutiles des pompes et surtout des risques non négligeables pour les opérateurs.

La mise en place d'un régulateur de pression pourrait permettre d'atténuer ces inconvénients. Toutefois, pour éviter des fuites en fonctionnement normal, un tarage au minimum de 20% au-dessus de la pression de service est nécessaire. Un tel régulateur présente également comme inconvénient de contourner une énergie non utilisée, puisque ce débit est retourné à la bâche d'alimentation.

Les pompes à très haute pression sont utilisées par un opérateur ou pour plusieurs opérateurs à la fois. Généralement, une partie du débit n'est pas utilisée, l'excédent étant retourné à la bâche au travers d'un élément de contournement. Toute l'énergie qui passe par cet élément est de l'énergie perdue, et génère une usure inutile et une maintenance coûteuse.

Par ailleurs, on connaît, par le document DE 10 2011 105006, une chaîne d'entraînement d'un véhicule, en particulier d'une machine de travail mobile. Ce document DE 10 2011 105006 concerne un système de transmission pour véhicule comprenant un moteur à combustion interne ainsi qu'un système hydraulique. En particulier, ce document divulgue un dispositif de démarreur hydraulique comportant un moteur hydraulique hydrostatique et un accumulateur de pression configuré pour permettre de démarrer le moteur à combustion interne en fournissant l'énergie de démarrage requise pour un tel moteur tout en évitant de faire subir des contraintes importantes aux éléments du système. Un tel système permet d'obtenir une fonction de type « start and stop» qui ne fatigue pas le moteur à combustion interne et permet de mettre ce dernier à l'arrêt pendant les temps de pause au lieu de le laisser fonctionner en permanence.

On connaît également :
- par le document US 2019/195210, un système hydrostatique, notamment pour démarrer un moteur à combustion interne alimentant une station de pompage pour un oléoduc ou un gazoduc ; et
- par le document FR 2 698 130, un système d'entraînement d'un appareil hydraulique à débit de sortie variable, destiné, de préférence, à alimenter une pompe à eau haute pression à laquelle se raccordent plusieurs outils tels que des pistolets d'éjection.

### EXPOSÉ DE L'INVENTION

La présente invention a pour objet de remédier aux inconvénients précités. Elle concerne un système de génération de très haute pression, ledit système comportant un dispositif d'entraînement d'une pompe à très haute pression apte à alimenter au moins un outil à haute pression et au moins une pompe à très haute pression qui est entraînée par ce dispositif d'entraînement et qui alimente au moins un outil, ledit dispositif cherchant à répondre à aux contraintes d'énergie et de sécurité précitées.

Selon l'invention, ledit dispositif d'entraînement comporte au moins :
- une pompe hydraulique à pistons à débit variable, apte à être entraînée de façon mécanique ;
- un moteur hydraulique entraîné par la pompe hydraulique, ledit moteur hydraulique étant apte à entraîner ladite pompe à très haute pression ;
- un système de régulation hydraulique configuré pour commander la pompe hydraulique afin qu'elle entraîne le moteur hydraulique à une vitesse telle que la pompe à très haute pression, entraînée par ledit moteur hydraulique, fournisse un débit correspondant à un débit commandé par l'outil alimenté par ladite pompe à très haute pression et
- un système d'amortissement configuré pour amortir des pointes à haute pression, lors de l'arrêt d'un outil alimenté par la pompe à très haute pression.

Dans un mode de réalisation préféré, la pompe à très haute pression alimente simultanément une pluralité d'outils à haute pression. Pour ce faire, le système de régulation hydraulique est configuré pour commander la pompe hydraulique afin qu'elle entraîne le moteur hydraulique à une vitesse telle que la pompe à très haute pression, entraînée par ledit moteur hydraulique, fournisse un débit global tel que chacun desdits outils est alimenté par un débit correspondant à un débit commandé par ledit outil.

Ainsi, grâce à l'invention, le dispositif d'entraînement hydraulique (à régulation de pression) permet à la pompe à très haute pression de générer le juste débit souhaité et commandé par le ou les opérateurs utilisant le ou les outils. Pour ce faire, le système de régulation hydraulique ajuste, en permanence, le débit de la pompe hydraulique pour que le régime de la pompe à très haute pression soit toujours conforme au débit et à la pression souhaités. Cette régulation hydraulique permet notamment une économie d'énergie et une facilité d'utilisation de la pompe à très haute pression par le ou les opérateurs, comme précisé ci-dessous.

Avantageusement, le système de régulation hydraulique comporte une servocommande configurée pour faire basculer un barillet de la pompe hydraulique afin de régler le débit de la pompe hydraulique.

En outre, de façon avantageuse, le système de génération de très haute pression comporte, liée à un circuit hydraulique à haute pression, une soupape réglable d'une pression nulle à une pression souhaitée.

Le système d'amortissement configuré pour amortir des pointes à haute pression, lors de l'arrêt d'un outil alimenté par la pompe à très haute pression permet notamment d'augmenter la sécurité, comme précisé ci-dessous.

Avantageusement, le système d'amortissement comporte une vanne de décharge pilotée plusieurs dixièmes de seconde à l'arrêt de l'outil alimenté par la pompe à très haute pression.

En outre, de façon avantageuse, le système d'amortissement comporte :
- un accumulateur branché à la vanne de décharge ;
- une buse de décharge branchée en dérivation entre la vanne de décharge et l'accumulateur.

Le but du système d'amortissement est d'écrêter le débit trop important généré par la pompe à très haute pression et donner le temps à la régulation de la pompe hydraulique de se caler au niveau du nouveau débit demandé sans qu'il y ait de surpression dans le réseau (eau) à très haute pression.

Avantageusement, la pompe à très haute pression est configurée pour alimenter une pluralité d'outils.

Dans un mode de réalisation particulier, la pompe hydraulique du dispositif d'entraînement est entraînée par une prise de force d'un engin, en particulier d'un engin de chantier, ou par un moteur.

Par ailleurs, avantageusement, ledit système comporte une valve de décharge configurée pour empêcher que la pression effective ne dépasse un pourcentage (maximal) donné, par exemple 3%, d'une pression de service.

La présente invention concerne, en outre, un hydrocureur qui comporte au moins un système de génération de très haute pression tel que celui décrit ci-dessus. Dans un mode de réalisation particulier, la pompe hydraulique du dispositif d'entraînement est entraînée par une prise de force de l'hydrocureur.

### BRÈVE DESCRIPTION DES FIGURES

Les figures annexées feront bien comprendre comment l'invention peut être réalisée. Sur ces figures, des références identiques désignent des éléments semblables.
La figure 1 est le schéma synoptique d'un système de génération de très haute pression comprenant un dispositif d'entraînement conforme à l'invention.
La figure 2 est une vue schématique d'un mode de réalisation particulier d'un dispositif d'entraînement conforme à l'invention.
La figure 3 est une vue schématique d'un système de génération de très haute pression alimentant une pluralité d'outils.
La figure 4 est une vue schématique de la partie avant d'un hydrocureur pourvu d'un système de génération de très haute pression.

### DESCRIPTION DÉTAILLÉE

Le système 1 illustrant l'invention et représenté schématiquement sur la figure 1 est un système de génération de très haute pression.

Ce système 1 comporte un dispositif d'entraînement 2 et une pompe 3 volumétrique à très haute pression (ci-après « pompe THP 3 ») qui est entraînée par ce dispositif d'entraînement 2, comme illustré par une liaison I1 sur la figure 1. On entend par « très haute pression (ou THP) » une pression comprise entre 500 bars et 1500 bars.

Cette pompe THP 3 est apte à alimenter un ou une pluralité d'outils (à haute pression) 4A, 4B et 4C tels que :
- des têtes à haute pression ;
- une lance de nettoyage à jet d'eau à haute pression ;
- des pistolets d'éjection de fluide à haute pression ; ou
- tout autre équipement à la disposition d'un opérateur et qui utilise un fluide (et notamment de l'eau) à haute pression.

Ces outils 4A, 4B et 4C peuvent, en particulier, être utilisés pour le décapage de surfaces, le nettoyage de tubes d'échangeurs et pour toute autre opération à haute pression rencontrée lors de travaux industriels. Le débit de fluide (notamment d'eau) qui est fourni par chacun de ces outils 4A, 4B et 4C est commandé par l'opérateur (ou l'utilisateur) qui manipule l'outil en actionnant un élément de commande approprié.

La commande peut être une commande à action directe (par exemple une vanne mécanique liée à une gâchette ou à une commande au pied) ou une commande à action indirecte (fermeture d'un circuit de puissance par un pilotage (électronique, électrique, pneumatique,...)).

Dans l'exemple des figures 1 et 3, un ensemble 9 de trois outils 4A, 4B et 4C sont alimentés par la pompe THP 3, comme illustré par des liaisons L1, L2 et L3 qui représentent, par exemple, des tuyaux de transmission de fluide sous haute pression.

Le dispositif d'entraînement 2 comporte, comme représenté sur la figure 1 :
- une pompe hydraulique 5, à pistons à débit variable, apte à être entraînée de façon mécanique ; et
- un moteur hydraulique 6 entraînée par la pompe hydraulique 5, ledit moteur hydraulique 5 étant apte à entraîner la pompe THP 3, comme illustré par une liaison I2.

La pompe hydraulique 5 du dispositif d'entraînement 2 est entraînée par un élément moteur 7 (faisant partie du système 1), comme illustré par une liaison I3. Cet élément moteur 7 peut :
- correspondre à une prise de force d'un engin, en particulier d'un engin de chantier, et notamment à une prise de force 8 d'un hydrocureur 10 comme décrit ci-après en référence à la figure 4 ; ou
- représenter un moteur, par exemple un moteur diesel ou un moteur électrique.

La pompe hydraulique 5 est destinée à convertir l'énergie mécanique (provenant de l'élément moteur 7) en énergie hydraulique et ainsi alimenter en fluide hydraulique le moteur hydraulique 6.

Le dispositif d'entraînement 2 comporte également, comme représenté sur la figure 1, un système de régulation hydraulique 11 configuré pour commander la pompe hydraulique 5. Le système de régulation hydraulique 11 décrit ci-dessous en référence à la figure 2, commande la pompe hydraulique 5, comme illustré par une liaison I4. Le système de régulation hydraulique 11 commande la pompe hydraulique 5 afin qu'elle entraîne le moteur hydraulique 6 à une vitesse telle que la pompe THP 3, entraînée par ledit moteur hydraulique 6, fournisse un débit correspondant à un débit commandé par au moins un outil alimenté par ladite pompe THP 3. Une liaison I5 illustre la transmission des informations de commande de débit au système de régulation hydraulique 11.

Dans un mode de réalisation préféré, la pompe THP 3 est destinée à alimenter simultanément une pluralité d'outils 4A à 4C, comme représenté sur les exemples des figures 1 et 3. Pour ce faire, le système de régulation hydraulique 11 est configuré pour commander la pompe hydraulique 5 afin qu'elle entraîne le moteur hydraulique 6 à une vitesse telle que la pompe THP 3, entraînée par ledit moteur hydraulique 6, fournisse un débit global particulier. Ce débit global particulier est tel que chacun desdits outils 4A à 4C est alimenté par un débit correspondant à un débit commandé par l'outil 4A, 4B, 4C. On entend par « débit commandé par un outil », le débit correspondant à la commande réalisée par l'opérateur utilisant l'outil.

Ainsi, le dispositif d'entraînement 2 permet à la pompe THP 3 de débiter, à la pression souhaitée, l'exacte demande du ou des opérateurs (ou utilisateurs) commandant le ou les outils 4A à 4C alimentés par la pompe THP 3.

En d'autres termes, grâce notamment au système de régulation hydraulique 11, le dispositif d'entraînement 2 est en mesure de réguler le régime de la pompe THP 3 pour qu'elle délivre, via l'ajustement permanent du régime, sans surpression, grâce à la régulation hydraulique, l'exact débit souhaité par le ou les opérateurs. Cette régulation hydraulique permet d'augmenter la sécurité, de générer une économie d'énergie et de faciliter l'utilisation de la pompe THP 3 par le ou les opérateurs.

La pompe hydraulique 5 et le moteur hydraulique 6 n'ont pas d'inertie ou très peu d'inertie (à la différence de l'élément moteur 7). La pompe hydraulique 5 va entraîner (grâce à la régulation qui est basée sur le seuil de pression souhaité) le moteur hydraulique 6, à la bonne vitesse, pour que la pompe THP 3 fournisse le débit exact souhaité. A titre d'illustration, si la demande à la pompe THP 3 est du tiers de son débit maximal, le moteur hydraulique 6 fera tourner la pompe THP3 au tiers de sa vitesse maximale. Ainsi, l'élément moteur 7, par exemple un moteur d'entraînement diesel ou électrique, fournit la puissance réellement demandée par le ou les utilisateurs. Ceci génère une moindre consommation de carburant ou d'électricité et une moindre sollicitation de la pompe THP3.

Lorsque plusieurs opérateurs demandent chacun un débit (utilisation simultanée de plusieurs outils 4A à 4C), le système de régulation hydraulique 11 prend en charge tous les ajustements. On obtient ainsi, notamment, un gain de pompe, un gain de maintenance, un gain de carburant et un gain en eau véritablement utilisée, ainsi qu'une sécurité accrue.

Par ailleurs, dans un mode de réalisation préféré, le dispositif d'entraînement 2 comporte un système d'amortissement 12 configuré pour amortir des pointes à haute pression, lors de l'arrêt d'un des outils 4A à 4C alimentés par la pompe THP 3. On entend « par arrêt » d'un outil, le fait que cet outil n'utilise plus d'alimentation de la pompe THP3. Cet arrêt (ou fermeture du débit de l'outil) peut être mis en oeuvre par le relâchement d'un organe de commande ou par toute autre commande usuelle. Une liaison I6 (figure 1) illustre la transmission des informations de commande de débit au système d'amortissement 12. Le système d'amortissement 12 est décrit ci-dessous en référence à la figure 3.

La figure 2 illustre schématiquement un exemple de dispositif d'entraînement 2, montrant une cinématique hydraulique à débit variable. Le dispositif d'entraînement 2 comporte la pompe hydraulique 5 à barillet 13 à pistons et le moteur hydraulique 6 à cylindrée fixe. Cette pompe hydraulique 5 comprend un système mécanique-hydraulique 14 de basculement du barillet 13. Lorsque le barillet 13 est en position axiale, les pistons sont immobiles et la pompe hydraulique 5 ne génère aucun débit (hydraulique). Plus le barillet 13 est basculé (par rapport à la position axiale), plus la pompe hydraulique 5 génère un débit important.

La pompe hydraulique 5 à cylindrée variable réversible est pourvue d'un arbre d'entrée 15 entraîné mécaniquement, en rotation, comme illustré par une flèche E, sur la figure 2, par un élément moteur (non représenté).

L'arbre de la pompe hydraulique 5 entraîne, en bout d'arbre, une pompe de gavage 16 qui, sous une pression de 20 bars environ :
- pompe l'huile dans une bâche, et gave les cylindres des pistons ; et
- permet de piloter le basculement hydraulique du barillet 13.

Le basculement du barillet 13 est piloté par une servocommande 17. En fonction de son positionnement, la servocommande 17 fait basculer le barillet 13 d'un débit nul à un débit maximal, grâce à un servo-piston 18.

Le débit d'huile hydraulique est envoyé dans le moteur hydraulique 6 à pistons à cylindrée fixe. En fonction de la position de la servocommande 17, le moteur hydraulique 6 entraîne la pompe THP 3 (non représenté) au régime souhaité, via un arbre de sortie 19 entraîné en rotation, comme illustré par une flèche F.

Sur la figure 2, on a représenté plusieurs circuits hydrauliques du dispositif d'entraînement 2 en les différenciant (pour des raisons de clarté de dessin) par des types de tracé différents, et plus précisément :
- un circuit haute pression C1, à l'aide d'un tracé en pointillés ;
- un circuit de gavage C2 (basse pression), à l'aide d'un tracé en trait continu épais ;
- une partie d'un circuit d'aspiration C3, à l'aide d'un tracé en trait continu fin ;
- un circuit de pilotage C4, à l'aide d'un tracé en tirets courts ;
- un circuit de drain C5, à l'aide d'un tracé en tirets longs ; et
- un circuit de régulation C6, à l'aide d'un tracé en traits mixtes.

Le dispositif d'entraînement 1 comporte donc le circuit de régulation C6 qui est pourvu d'une soupape 20 réglable et qui est monté sur le circuit haute pression C1. Cette soupape 20 est apte à être réglée d'une pression nulle à une pression maximale, par exemple de 400 bars, pour permettre à la pompe THP 3 de générer la pression souhaitée par les utilisateurs des outils. A titre d'exemple, si pour atteindre une pression de 1000 bars à la pompe THP 3, il faut 350 bars à l'hydraulique, la pression du circuit hydraulique sera de 350 bars maximum. Un calibre 21, par exemple de 1,5 mm, est positionné à l'entrée de la soupape 20, afin de limiter le débit de régulation. Le débit du circuit de régulation C6 est envoyé directement dans le circuit de pilotage C4 de la servocommande 17 qui a pour fonction de corriger la position du barillet 13. Ce débit de régulation est maintenu à la pression de gavage grâce à une soupape 22 (basse pression) qui décharge le complément dans une bâche 23 à huile.

Sur la figure 2, on a représenté de plus :
- des valves 24 multifonction ;
- des limiteurs de pression 25 ;
- un limiteur de pression de gavage 26 ; et
- un limiteur de pression de purge 27.

Le système de régulation hydraulique 11 ajuste donc, en permanence, le débit de la pompe hydraulique 5 pour que le régime de la pompe THP 3 soit toujours conforme au débit et à la pression souhaités par le ou les opérateurs des outils 4A à 4C.

Le basculement du barillet 13 de la pompe hydraulique 5 nécessite un court laps de temps avant que le basculement soit effectué. Aussi, lorsqu'un opérateur arrête un outil, une surpression est générée dans le circuit à haute pression. Cette suppression est dangereuse pour l'opérateur, en raison d'un risque d'éclatement d'un flexible ou de rupture d'un raccord. Le système d'amortissement 12 a pour objet d'éviter l'apparition de pointes de pression provoquées par la latence du système, lors de l'arrêt d'un outil 4A, 4B, 4C alimenté par la pompe THP 3. Ces pointes de pression peuvent être 1,5 fois plus élevées que la pression de service (ou de fonctionnement) et peuvent donc être très dommageables sur une installation sous 1000 à 1500 bars.

On décrit ci-après le système d'amortissement 12, en référence à la figure 3, qui comprend notamment une vanne de décharge 29 et un accumulateur 31 relié à la vanne de décharge 29.

Comme représenté sur la figure 3, à chaque outil 4A, 4B, 4C (qui est apte à éjecter une eau sous haute pression comme illustré par une référence 36) est associée une vanne 28, de type tout ou rien, qui est pilotée de façon pneumatique, et qui autorise ou non l'éjection.

A chaque fermeture d'une des vannes 28 par un opérateur, la pompe hydraulique 5 va vouloir monter en pression. La servocommande 17 (figure 2) envoie de l'huile sous une pression de 20 bars au servo-piston 18 qui commande le barillet 13. Ce dernier se corrige automatiquement, pour obtenir le nouveau débit. La pompe THP3 va être ralentie pour se caler au nouveau débit souhaité.

Toutefois, le temps que la pompe THP3 corrige son débit, il va apparaître une montée intempestive de la pression de quelques centièmes de seconde, pouvant provoquer une surpression du réseau à haute pression, jusqu'à 1,5 fois la pression de service demandée.

Le système d'amortissement 12 a pour objet de gérer cette montée intempestive de pression, grâce à la vanne de décharge 29 qui est pilotée quelques dixièmes de seconde à chaque arrêt (ou coupure). La vanne de décharge 29 est pilotée, via une liaison de commande e4, par un automate 30 recevant l'information de coupure (via une liaison e1, e2, e3) de la vanne 28 (de l'un des outils 4A, 4B et 4C).

L'excédent de débit, provoqué par la fermeture de la vanne 28 par un opérateur et le temps de latence du barillet 13, est déchargé. Pour ce faire, l'accumulateur 31, par exemple d'un volume de 100 cm³, pouvant supporter la pression de service, est branché sur la vanne de décharge 29 afin de se comporter comme un amortisseur de surpression, en absorbant l'excédent de débit de la pompe THP3, et ceci les quelques centièmes qui sont nécessaires au repositionnement exact du barillet 13 pour obtenir le nouveau débit souhaité à la pompe THP3 par les opérateurs.

En outre, une buse de décharge 32, par exemple d'un calibre de 0,4 mm, est branchée en dérivation entre la vanne de décharge 29 et l'accumulateur 31. Cette buse de décharge 32 permet que l'opération puisse être répétée autant de fois que les opérateurs le souhaitent.

En effet, l'accumulateur 31 peut se vider au travers de la buse de décharge 32 en quelques centièmes de seconde, et ainsi écrêter la surpression autant de fois que nécessaire.

Par ailleurs, dans un mode de réalisation particulier (permettant d'augmenter davantage encore la sécurité), le système 1 comporte un manomètre digital 33 qui est étalonné à la pression maximale de service, plus un pourcentage donné, par exemple 3% (par exemple à 1030 bars pour une pression maximale de service de 1000 bars). Ce manomètre 33 est branché sur la ligne 34 (d'eau) à haute pression. Il pilote via l'automate 30 auquel il est lié par une liaison e5 une valve de décharge 35 (liée par une liaison e6 à l'automate 30) et il permet ainsi d'assurer que la surpression ne dépasse pas 3% de la pression de service, quelles que soient les conditions de fonctionnement.

Dans le cadre de la présente invention, le système 1 de génération de très haute pression, tel que décrit, peut être utilisé pour des opérations ou travaux variés à haute pression, comme indiqué ci-dessus.

Dans une application préférée, le système 1 est monté sur un hydrocureur 10, dont une partie avant est représentée sur la figure 4. L'hydrocureur 10, qui comporte un véhicule porteur 37 pourvu d'un châssis 38 destiné à recevoir des équipements, est un hydrocureur industriel. Un tel hydrocureur industriel est destiné à des travaux de nettoyage d'équipements et d'installations industrielles, et notamment à des travaux de nettoyage sur des sites pétroliers et parapétroliers. L'hydrocureur 10, lorsqu'il est utilisé dans des complexes pétroliers et parapétroliers, a notamment pour fonctions d'effectuer divers travaux (de décapage, de débouchage, de remise à niveau de tubes d'échangeurs, de nettoyage d'enceintes ou de bacs, ...) à haute pression.

Pour ce faire, l'hydrocureur 10 comporte au moins un système 1 de génération de très haute pression, tel que celui décrit ci-dessus. Le système 1 est installé, en partie, dans un caisson 39 qui est monté sur le châssis 38 du véhicule porteur 37, à l'avant du véhicule porteur 37.

Dans un mode de réalisation préféré, représenté sur la figure 4, la pompe hydraulique 5 du dispositif d'entraînement 2 est entraînée par une prise de force 8 de l'hydrocureur 10.

Le dispositif d'entraînement 2 et le système 1, tels que décrits ci-dessus, présentent de nombreux avantages. En particulier, ils permettent d'obtenir :
- un gain de maintenance ;
- un gain en énergie consommée (carburant ou énergie électrique) ;
- un gain en produit (eau) utilisé par les outils ; et
- une sécurité accrue.

## Revendications

1. Système de génération de très haute pression, ledit système (1) comportant un dispositif d'entraînement d'une pompe à très haute pression apte à alimenter au moins un outil (4A à 4C) à haute pression et au moins une pompe à très haute pression (3) qui est entraînée par ce dispositif d'entraînement (2) et qui alimente au moins un outil (4A à 4C), ledit dispositif d'entraînement (2) comportant au moins :
- une pompe hydraulique (5) à pistons à débit variable, apte à être entraînée de façon mécanique ;
- un moteur hydraulique (6) entraîné par la pompe hydraulique (5), ledit moteur hydraulique (6) étant apte à entraîner ladite pompe à très haute pression (3) ;
- un système de régulation hydraulique (11) configuré pour commander la pompe hydraulique (5) afin qu'elle entraîne le moteur hydraulique (6) à une vitesse telle que la pompe à très haute pression (3), entraînée par ledit moteur hydraulique (6), fournisse un débit correspondant à un débit commandé par l'outil (4A à 4C) alimenté par ladite pompe à très haute pression (3) ; et
- un système d'amortissement (12) configuré pour amortir des pointes à haute pression, lors de l'arrêt d'un outil (4A à 4C) alimenté par la pompe à très haute pression (3).

2. Système selon la revendication 1, pour entraîner la pompe à très haute pression (3) qui alimente simultanément une pluralité d'outils (4A à 4C) à haute pression,
**caractérisé en ce que** le système de régulation hydraulique (11) est configuré pour commander la pompe hydraulique (5) afin qu'elle entraîne le moteur hydraulique (6) à une vitesse telle que la pompe à très haute pression (3), entraînée par ledit moteur hydraulique (6), fournisse un débit global tel que chacun desdits outils (4A à 4C) est alimenté par un débit correspondant à un débit commandé par ledit outil (4A à 4C).

3. Système selon l'une des revendications 1 et 2,
**caractérisé en ce que** le système de régulation hydraulique (11) comporte une servocommande (17) configurée pour faire basculer un barillet (13) de la pompe hydraulique (5) afin de régler le débit de la pompe hydraulique (5).

4. Système selon l'une quelconque des revendications précédentes, **caractérisé en ce qu'**il comporte, liée à un circuit hydraulique (C1) à haute pression, une soupape (20) réglable d'une pression nulle à une pression souhaitée.

5. Système selon l'une quelconque des revendications précédentes, **caractérisé en ce que** le système d'amortissement (12) comporte une vanne de décharge (29) pilotée plusieurs dixièmes de seconde à l'arrêt de l'outil (4A à 4C) alimenté par la pompe à très haute pression (3).

6. Système selon la revendication 5,
**caractérisé en ce que** le système d'amortissement (12) comporte un accumulateur (31) branché à la vanne de décharge (29).

7. Système selon la revendication 6,
**caractérisé en ce que** le système d'amortissement (12) comporte une buse de décharge (32) branchée en dérivation entre la vanne de décharge (29) et l'accumulateur (31).

8. Système selon l'une quelconque des revendications précédentes, **caractérisé en ce que** la pompe à très haute pression (3) est configurée pour alimenter une pluralité d'outils (4A à 4C).

9. Système selon l'une quelconque des revendications précédentes, **caractérisé en ce que** la pompe hydraulique (5) du dispositif d'entraînement (2) est entraînée par une prise de force (8) d'un engin (10) ou par un moteur.

10. Système selon l'une quelconque des revendications précédentes, **caractérisé en ce qu'**il comporte une valve de décharge (35) configurée pour empêcher que la pression effective ne dépasse un pourcentage donné d'une pression de service.

11. Hydrocureur,
**caractérisé en ce qu'**il comporte au moins un système de génération de très haute pression (1) selon l'une quelconque des revendications précédentes.

12. Hydrocureur selon la revendication 11,
**caractérisé en ce que** la pompe hydraulique (5) du dispositif d'entraînement (2) est entraînée par une prise de force (8) de l'hydrocureur (10).

## Patentansprüche

1. System zum Erzeugen von sehr hohem Druck, wobei das System (1) eine Antriebsvorrichtung für eine Pumpe mit sehr hohem Druck beinhaltet, die imstande ist, mindestens ein Werkzeug (4A bis 4C) mit hohem Druck und mindestens eine Pumpe mit hohem Druck (3) zu versorgen, die von dieser Antriebsvorrichtung (2) angetrieben wird, und die mindestens ein Werkzeug (4A bis 4C) versorgt, wobei die Antriebsvorrichtung (2) mindestens beinhaltet:
- eine Hydraulikpumpe (5) mit Kolben mit variabler Fördermenge, die imstande ist, mechanisch angetrieben zu werden;
- einen Hydraulikmotor (6), der von der Hydraulikpumpe (5) angetrieben wird, wobei der Hydraulikmotor (6) imstande ist, die Pumpe mit sehr hohem Druck (3) anzutreiben;
- ein Hydraulikregelungssystem (11), das konfiguriert ist, um die Hydraulikpumpe (5) zu steuern, damit sie den Hydraulikmotor (6) mit einer Geschwindigkeit antreibt, sodass die Pumpe mit sehr hohem Druck (3), die von dem Hydraulikmotor (6) angetrieben wird, eine Fördermenge bereitstellt, die einer von dem Werkzeug (4A bis 4C) gesteuerten Fördermenge entspricht, das von der Pumpe mit sehr hohem Druck (3) versorgt wird; und
- ein Dämpfungssystem (12), das konfiguriert ist, um Hochdruckspitzen beim Anhalten eines Werkzeugs (4A bis 4C), das von der Pumpe mit sehr hohem Druck (3) versorgt wird, zu dämpfen.

2. System nach Anspruch 1, zum Antreiben der pumpe mit sehr hohem Druck (3), die gleichzeitig eine Vielzahl von Werkzeugen (4A bis 4C) mit hohem Druck versorgt,
**dadurch gekennzeichnet, dass** das Hydraulikregelungssystem (11) konfiguriert ist, um die Hydraulikpumpe (5) zu steuern, damit sie den Hydraulikmotor (6) mit einer Geschwindigkeit antreibt, sodass die Pumpe mit sehr hohem Druck (3), die von dem Hydraulikmotor (6) angetrieben wird, eine globale Fördermenge bereitstellt, sodass jedes der Werkzeuge (4A bis 4C) durch eine Fördermenge versorgt wird, die einer von dem Werkzeug (4A bis 4C) gesteuerten Fördermenge entspricht.

3. System nach einem der Ansprüche 1 und 2,
**dadurch gekennzeichnet, dass** das Hydraulikregelungssystem (11) eine Servosteuerung (17) beinhaltet, die konfiguriert ist, um ein Kolbenrohr (13) der Hydraulikpumpe (5) kippen zu lassen, um die Fördermenge der Hydraulikpumpe (5) zu regeln.

4. System nach einem der vorstehenden Ansprüche,
**dadurch gekennzeichnet, dass** es, in Verbindung mit einem Hydraulikkreis (C1) mit hohem Druck, ein von einem Druck gleich null bis zu einem gewünschten Druck regelbares Ventil (20) beinhaltet.

5. System nach einem der vorstehenden Ansprüche,
**dadurch gekennzeichnet, dass** das Dämpfungssystem (12) Ablassventil (29) beinhaltet, das beim Anhalten des Werkzeugs (4A bis 4C), das von der Pumpe mit sehr hohem Druck (3) versorgt wird, mehrere Zehntel Sekunden angesteuert wird.

6. System nach Anspruch 5,
**dadurch gekennzeichnet, dass** das Dämpfungssystem (12) einen Druckspeicher (31) beinhaltet, der an das Ablassventil (29) angeschlossen ist.

7. System nach Anspruch 6,
**dadurch gekennzeichnet, dass** das Dämpfungssystem (12) eine Ablassdüse (32) beinhaltet, die in einer Abzweigung zwischen dem Ablassventil (29) und dem Druckspeicher (31) angeschlossen ist.

8. System nach einem der vorstehenden Ansprüche,
**dadurch gekennzeichnet, dass** die Pumpe mit sehr hohem Druck (3) konfiguriert ist, um eine Vielzahl von Werkzeugen (4A bis 4C) zu versorgen.

9. System nach einem der vorstehenden Ansprüche,
**dadurch gekennzeichnet, dass** die Hydraulikpumpe (5) der Antriebsvorrichtung (2) von einer Zapfwelle (8) einer Baumaschine (10) oder durch einen Motor angetrieben wird.

10. System nach einem der vorstehenden Ansprüche,
**dadurch gekennzeichnet, dass** es einen Ablasshahn (35) beinhaltet, der konfiguriert ist, um zu verhindern, dass der tatsächliche Druck einen gegebenen Prozentsatz eines Betriebsdrucks nicht übersteigt.

11. Saugwagen,
**dadurch gekennzeichnet, dass** er mindestens ein System zum Erzeugen von sehr hohem Druck (1) nach einem der vorstehenden Ansprüche beinhaltet.

12. Saugwagen nach Anspruch 11,
**dadurch gekennzeichnet, dass** die Hydraulikpumpe (5) der Antriebsvorrichtung (2) von einer Zapfwelle (8) des Saugwagens (10) angetrieben wird.

## Claims

1. A system for generating very high pressure, said system (1) comprising a drive device for driving a very high pressure pump suitable for feeding at least one tool (4A to 4C) at high pressure, and at least one very high pressure pump (3) which is driven by this drive device (2) and which feeds at least one tool (4A to 4C), said drive device (2) comprising at least :
- a hydraulic pump (5) with variable flow rate pistons, capable of being driven mechanically;
- a hydraulic motor (6) driven by the hydraulic pump (5), said hydraulic motor (6) being adapted to drive said very high pressure pump (3);
- a hydraulic control system (11) configured to control the hydraulic pump (5) to drive the hydraulic motor (6) at a speed such that the very high pressure pump (3), driven by said hydraulic motor (6), provides a flow rate corresponding to a flow rate commanded by the tool (4A to 4C) supplied by said very high pressure pump (3); and
- a damping system (12) configured to damp high-pressure spikes when a tool (4A to 4C) supplied by the very high pressure pump (3) stops.

2. The system according to claim 1, for driving the very high pressure pump (3) which simultaneously supplies a plurality of high pressure tools (4A to 4C),
**characterised in that** the hydraulic control system (11) is configured to control the hydraulic pump (5) to drive the hydraulic motor (6) at a speed such that the very high pressure pump (3), driven by said hydraulic motor (6), provides an overall flow rate such that each of said tools (4A to 4C) is supplied with a flow rate corresponding to a flow rate controlled by said tool (4A to 4C).

3. The system according to one of claims 1 and 2,
**characterised in that** the hydraulic control system (11) comprises a servo control (17) configured to tilt a barrel (13) of the hydraulic pump (5) to adjust the flow rate of the hydraulic pump (5).

4. The system according to any one of the preceding claims,
**characterised in that** it comprises, connected to a high-pressure hydraulic circuit (C1), a valve (20) adjustable from zero pressure to a desired pressure.

5. The system according to any one of the preceding claims
**characterised in that** the damping system (12) comprises a discharge valve (29) controlled for several tenths of a second when the tool (4A to 4C) supplied by the very high pressure pump (3) is stopped.

6. The system according to claim 5,
**characterised in that** the damping system (12) comprises an accumulator (31) connected to the discharge valve (29).

7. The system according to claim 6,
**characterised in that** the damping system (12) comprises a discharge nozzle (32) connected in parallel between the discharge valve (29) and the accumulator (31).

8. The system according to any one of the preceding claims,
**characterised in that** the very high pressure pump (3) is configured to supply a plurality of tools (4A to 4C).

9. The system according to any one of the preceding claims,
**characterised in that** the hydraulic pump (5) of the drive device (2) is driven by a power take-off (8) of a machine (10) or by a motor.

10. The system according to any one of the preceding claims,
**characterised in that** it comprises a discharge valve (35) configured to prevent the effective pressure from exceeding a given percentage of a working pressure.

11. A hydro-cleaner,
**characterised in that** it comprises at least a system (1) for generating very high pressure generating according to any one of the preceding claims.

12. The hydro-cleaner according to claim 11,
**characterised in that** the hydraulic pump (5) of the drive device (2) is driven by a power take-off (8) of the hydro-cleaner (10).
